# EUROPÄISCHE PATENTSCHRIFT

(11) **EP 1 184 159 B1**
(45) Veröffentlichungstag und Bekanntmachung des Hinweises auf die Patenterteilung: **09.11.2005**
(21) Anmeldenummer: 01119586.4
(22) Anmeldetag: 16.08.2001
(51) Int. Cl.: B31B 1/25, B31B 1/74, B26D 7/01

(54) **Verfahren und Vorrichtung zum Einrichten von einem Werkzeug auf einem Werkzeugträger**
Method and device for adjusting a tool on a tool carrier
Procédé et dispositif pour le réglage de l'outil sur un porte-outil

(30) Priorität: 01.09.2000 DE 10043517
(43) Veröffentlichungstag der Anmeldung: 06.03.2002
(73) Patentinhaber: Winkler + Dünnebier Aktiengesellschaft, 56562 Neuwied (DE)
(72) Erfinder: Raueisen, Reinhard, 56254 Müden (DE)

(56) Entgegenhaltungen:
- EP-A- 0 403 227
- DE-A- 4 000 078
- DE-A- 4 024 137
- DE-U- 29 921 967

## Beschreibung

Die Erfindung betrifft eine Vorrichtung zum Verstellen und Fixieren eines Bauteils mittels eines Kranzes von Magneten gegenüber einer für den Transport von flexiblen Werkstücken mit wechselnden Formaten vorgesehene rotierende Walze, insbesondere Quervorbruchwalze für Briefumschlagzuschnitte, die eine Halteeinrichtung für die Werkstücke mit axialen Saugreihen von in der Walzenumfangsfläche mündenden Saugöffnungen aufweist, die über einen Kranz axialer Walzenkanäle und ein drehfestes, stirnseitig am Walzenkörper anschließendes Steuerventil an eine Saugluftleitung bzw. an eine unter Atmosphärendruck stehende Kammer angeschlossen sind.

Eine derartige Vorrichtung ist aus DE 299 21 967 U1 bekannt. Dort werden Briefumschlagzuschnitte mit rechteckförmigen Fensteröffnungen versehen, und dementsprechend werden keine Vorbrüche für spätere Faltungen sondern Schnitte ausgeführt, und zwar sowohl Querschnitte wie Längsschnitte. Um diese Schnitte auszuführen ist auf der Walzenumfangsfläche eine bogenförmig gekrümmte flache Messerplatte mit einer radial nach außen vorstehenden rechteckförmig umlaufenden Schneidkante befestigt. Zur Befestigung der austauschbaren Messerplatte ist diese längs ihrer in Umlaufrichtung vorderen Kante mit einer Reihe von sich in Querrichtung erstreckenden Schlitzen versehen, in die vorspringende Haltezapfen an einer an der Walze festgeklemmten Befestigungsleiste eingreifen. Die Schlitze ermöglichen eine Querverschiebung der Messerplatte gegenüber der Walze und damit eine Ausrichtung der Schneidkante gegenüber dem zu verarbeitenden Zuschnittformat. Diese Querausrichtung wird dann durch einen Kranz von Magneten fixiert, die zwischen den Saugöffnungsreihen in die Walzenumfangsfläche eingelassen sind.

Diese bekannte Ausbildung sieht eine magnetische Fixierung nur für ein in Axialrichtung auf der Walzenumfangsfläche verstellbares Bauteil vor. Insbesondere besteht keine Möglichkeit, eine Einstellung derart vorzunehmen, dass nur ausgewählte Saugöffnungsreihen während des Walzenumlaufs an die Saugluft angeschlossen werden. Dieses ist für die Verarbeitung von Zuschnitten unterschiedlichen Formats und beispielsweise auch bei der Ausbildung von Quervorbrüchen wichtig, da hierbei die Zuschnitte nur an ihrer Vorderkante fest an der Walzenoberfläche gehalten werden sollen, damit im Bereich des Quervorbruchs der Zuschnitt vom Vorbruchmesser unter Längsnachführung ausgelenkt werden kann.

Bisher werden bei der Herstellung von Quervorbrüchen eine oder zwei von mehreren Sauglochreihen jeweils formatabhängig sowie bezogen auf ein starr am Umfang der Quervorbruchwalze angeordnetes Vorbruchmesser zur Beaufschlagung mit Unterdruck ausgewählt, was mit Hilfe von aufwändigen und kompliziert gestalteten Einstellmitteln geschieht.

Dementsprechend ist es Aufgabe der Erfindung, eine einfach gestaltete Vorrichtung zum bequemen und genauen Einstellen der durch die mit Saugluft beaufschlagten Saugöffnungen gebildeten Halteeinrichtung zu schaffen.

Diese Aufgabe wird erfindungsgemäß dadurch gelöst, dass als verstellbares Bauteil ein zwischen dem Steuerventil und dem Walzenkörper angeordnetes und an diesem fixierbares Steuerelement vorgesehen ist, das mindestens eine Durchtrittsbohrung zum Verbinden ausgewählter Saugreihen mit dem Steuerventil bei Absperrung der anderen Saugreihen aufweist, wobei am Steuerelement und am Walzenkörper jeweils ein Kranz von Magneten vorgesehen ist, die jeweils mit gleichem Achsabstand angeordnet und zusammenwirkend einander zugewandt sind.

Die magnetische Fixierung gestattet nicht nur eine in hohem Maße lagegenaue Positionierung der Halteeinrichtung, sondern auch eine besonders handhabungsfreundliche Verstellmöglichkeit für die zueinander verstellbaren Teile. Dies gilt insbesondere dann, wenn die zu den verstellbaren Teile gehörenden Magnete jeweils mit gleichen Polen einander gegenüberliegen.

In Weiterbildung der Erfindung ist vorgesehen, dass jeweils eine Gruppe von Magneten jedem der relativ zueinander verstellbaren und jeweils geführt bewegbaren Teile zugeordnet ist. Dabei kann es ferner zweckmäßig sein, wenn in Weiterbildung der Erfindung eine der beiden Gruppen von Magneten wenigstens einen einzigen oder zwei Magnete aufweist. Gegebenenfalls genügt es, wenn auf einer der beiden Seiten nur ein einziger Magnet vorgesehen ist.

Weitere Merkmale der Erfindung gehen aus Unteransprüchen und der Beschreibung im Zusammenhang mit der Zeichnung hervor.

Die Erfindung wird nachstehend anhand eines Ausführungsbeispieles, das in der Zeichnung dargestellt ist, näher beschrieben. Dabei zeigen:
- Fig. 1:: In Seitenansicht eine schematische Darstellung der wesentlichen Teile einer Vorbruchstation in einer Briefumschlagmaschine;
- Fig. 2:: in anderem Maßstab einen Schnitt durch eine Vorbruchwalze und ihre Lagerung sowie den Saugluftanschluß;
- Fig. 3:: in nochmals anderem Maßstab einen Schnitt längs der Linie 3-3 in Fig. 2;
- Fig. 4:: einen Schnitt wie in Fig. 3 längs der Linie 4-4 in Fig. 2;
- Fig. 5:: eine schematische Darstellung von wesentlichen Teilen der Quervorbruchwalze mit einem Briefumschlagzuschnitt;
- Fig. 6:: in nochmals größerem Maßstab einen abgebrochenen Schnitt durch die Vorbruchwalze und durch das Steuerelement mit ungleichpolig einander gegenüberliegenden Magneten;
- Fig. 7:: eine Darstellung wie in Fig. 6 mit gleichpolig sowie zueinander versetzt einander gegenüberliegenden Magneten;
- Fig. 8:: eine Ansicht der Rückseite eines Briefumschlages mit Selbstklebegummierung;
- Fig. 9:: einen Briefumschlagzuschnitt für einen Briefumschlag nach Fig. 8;
- Fig. 10:: einen Briefumschlagzuschnitt mit einem Wiederaufrichtevorbruch und
- Fig. 11:: eine Ansicht der Rückseite eines Briefumschlages nach Fig. 10.

Bei der Herstellung von Briefumschlägen 1, 101 gemäß den Figuren 8 bzw. 11 ist es notwendig, in der noch zusammenhängenden Papierbahn oder in den bereits vereinzelten Briefumschlagzuschnitten 2, 102 gemäß den Figuren 9 bzw. 10 in Längsrichtung, d. h. in Transportrichtung liegende (siehe Pfeil in Fig. 9 bzw. 10) Längsvorbrüche 3, 103 und 4, 104 und quer dazu Quervorbrüche 5, 105 und 6, 106 vorzusehen, damit aus dem Briefumschlagzuschnitten 2, 102 ein Briefumschlag 1, 101 durch Umfalten und Verkleben der Seitenteile 7, 107 und 8, 108 mit dem Rückenteil 9, 109 hergestellt werden kann. Der Briefumschlag 1 gemäß Fig. 8 weist noch einen zusätzlichen, dritten Quervorbruch 10 für eine zunächst umgelegte Gegenklappe 11 auf. Der Briefumschlag 101 gemäß Fig. 11 weist ebenfalls einen dritten Vorbruch zum Wiederaufrichten der Schließklappe 112 auf. Der Quervorbruch 10, 110 wird auf einer Seite des Briefumschlagzuschnittes 2, 102 eingebracht, die der Seite der Quervorbrüche 5, 105 bzw. 6, 106 gegenüber liegt. Bis auf die Schließklappen stimmen die Briefumschläge 1, 101 weitgehend überein. So sind die Seitenteile 7, 107 und 8, 108 um Längsvorbrüche 3, 103 und 4, 104 und die Schließklappe 12, 112 um den Quervorbruch 6, 106 sowie das Vorderteil 13, 113 und das Rückenteil 9, 109 um den Quervorbruch 5, 105 aufeinander faltbar.

Zur Herstellung der Quervorbrüche 5, 105 bzw. 6, 106 und 10, 110 ist eine Quervorbruchstation 21 in einer Briefumschlagmaschine vorgesehen und umfaßt mehrere Walzen und Rollen, bei denen es sich gemäß dem in Fig. 1 schematisch dargestellten Ausführungsbeispiel um eine Zuführwalze 22 und in Transportrichtung um eine erste Quervorbruchwalze 23 mit einer Gegenwalze 24 sowie um eine zweite Quervorbruchwalze 25 mit einer zugehörigen Gegenwalze 26 und ferner um eine ebenfalls nur schematisch dargestellte Transportwalze 27 handelt. Ein Briefumschlagzuschnitt 2 ist in Fig. 1 strichpunktiert auf Teilen des Umfanges der beiden Quervorbruchwalzen 23 und 25 dargestellt.

Die Quervorbruchwalzen 23 und 25 tragen Vorbruchmesser 28, 29 und 30. Dabei gilt grundsätzlich, dass ein Vorbruchmesser wie z. B. das Vorbruchmesser 28 auf der zugehörigen Quervorbruchwalze 25 starr angeordnet ist, während das andere Vorbruchmesser 29 in Umfangsrichtung verstellbar ist. Dies ist im Einzelnen in Fig. 1 nicht dargestellt.

Die Lage des in Fig. 1 schematisch strichpunktiert dargestellten Briefumschlagzuschnittes bezogen auf die Lage der Vorbruchmesser 28, 29 und 30 entspricht ebenfalls nicht der tatsächlichen Arbeitsposition. Die beiden Quervorbruchwalzen 23 und 25 mit dem/den jeweils starr angeordneten Vorbruchmesser 28 und ihre Halteeinrichtungen 31 und 31' für den Briefumschlagzuschnitt 2 müssen gegenüber der Darstellung in Fig. 1 noch eingestellt und fixiert werden.

In der Regel wird ein Briefumschlagzuschnitt 2, 102 durch die Quervorbruchstation 21 von den verschiedenen, dort befindlichen Walzen und Rollen gezogen. Dazu übernimmt die Halteeinrichtung 31' auf der ersten Quervorbruchwalze 23 den Briefumschlagzuschnitt 2 von der Zuführwalze 22 und gibt ihn beim Durchlauf an die zweite Quervorbruchwalze 25 ab, wozu deren Halteeinrichtung 31 ebenfalls das vorlaufende Ende 32 des Briefumschlagzuschnittes taktgenau übernimmt. Die beiden Halteeinrichtungen 31 und 31' bestehen aus einer grundsätzlich bekannten, mit Unterdruck arbeitenden Saugeinrichtung, die Sauglochreihen 33, 33a, 33b usw. mit am Umfang 34 einer jeden Quervorbruchwalze 23, 25 angeordneten Saugöffnungen 35 umfaßt. Die Saugöffnungen 35 einer jeden Sauglochreihe 33 sind durch Bohrungen 36 miteinander verbunden. Die Bohrungen 36 enden jeweils an einer Stirnseite 37 einer jeden Quervorbruchwalze 23 bzw. 25.

Stirnseitig schließt an die Vorbruchwalze 23 bzw. 25 ein Steuerventil 38 an und ist an eine Unterdruckleitung 39 angeschlossen. In dem Steuerventil 38 befindet sich ein koaxial gerichteter Saugluftkanal 40 und eine sich in Umfangsrichtung erstreckende Saugluftstrecke 41. Die Verwendung derartiger Halteinrichtungen 31 mit Sauglochreihen am Umfang 34 der Quervorbruchwalzen sowie mit Steuerventilen 38, die Saugluftkanäle 40 und Saugluftstrecken 41 aufweisen, ist grundsätzlich Stand der Technik und bedarf aus diesem Grund keiner weiteren Erläuterung. Das Steuerventil 38 dreht sich jeweils nicht mit der Quervorbruchwalze 23 bzw. 25, die über eine Welle 42 in einem Maschinengestell 43 gelagert und über ein Antriebselement 44 in Drehung versetzt wird.

An dem die Stirnseite 37 aufweisenden Ende 45 der Quervorbruchwalze 23, 25 befindet sich zusätzlich noch ein Steuerelement 46, das relativ zu dem etwa zylindrischen Walzenkörper 47 der Quervorbruchwalze 23, 25 verstellbar ist. Es ist auf dem Walzenkörper 47 geführt bzw. verschwenkbar angeordnet. Es dient zum Öffnen oder Verschließen der Bohrungen 36, die zu den Saugöffnungen 35 am Umfang der Quervorbruchwalze 23, 25 führen.

Wie aus den Figuren 1, 3 und 5 hervorgeht, weist jede Quervorbruchwalze 23, 25 eine Vielzahl parallel zueinander sowie auf gleichem Radius angeordnete Sauglochreihen 33, 33a, 33b usw. auf. Zu jeder Sauglochreihe 33 usw. gehört eine Bohrung 36. Mit Hilfe des Steuerelementes 35 wird erreicht, dass jeweils nur eine Bohrung 36 oder zwei direkt oder indirekt benachbarte Bohrungen 36 über das Steuerventil 38 an den Unterdruck in der Unterdruckleitung 39 angeschlossen sind. Mit Hilfe des verstellbar am stirnseitigen Ende der Vorbruchwalze 23, 25 angeordneten Steuerelementes 46 werden daher je nach Bedarf die zu der einen oder anderen Sauglochreihe 33, 33a usw. gehörende Bohrung 36 über das Steuerventil 38 an den Unterdruck in der Unterdruckleitung 39 angeschlossen. Dazu weist das Steuerelement 46 mindestens eine Bohrung 48, 49 auf, die auf dem gleichen Radius liegen wie die Bohrungen 36 bzw. wie die sich in Umfangsrichtung im Steuerventil 38 erstreckende Saugluftstrecke 41. In den Bohrungen 36 der angeschlossenen Sauglochreihen herrscht aufgrund der Bohrungen 48 bzw. 49 derselbe Unterdruck wie längs der Saugluftstrecke 41 bzw. wie in der Unterdruckleitung 39.

Die Saugluftstrecke 41 erstreckt sich nur über ein begrenztes Bogenstück bis zu einer Zwischenwand. Sodann ist eine Kammer 50 vorgesehen, in der Atmosphärendruck herrscht. Sobald das Steuerelement 46 in den Bereich der Kammer 50 gelangt, bricht der Unterdruck in der/den Bohrungen 36 und somit an den beaufschlagten Sauglochreihen 33 zusammen, mit der Folge, dass die Halteeinrichtung 31, 31' ihre Wirkung verliert.

Das drehbar oder schwenkbar auf dem Walzenkörper 47 gelagerte Steuerelement 46 dient einerseits zum Anwählen der einen oder anderen Sauglochreihe und andererseits zugleich auch zum Fixieren der angewählten Position. Dies geschieht mit Hilfe von Magneten 51 auf dem Steuerelement 46 und mit Hilfe von Magneten 52 am stirnseitigen Ende 45 des Walzenkörpers 47.

Gemäß dem in Figuren 3 und 4 dargestellten Ausführungsbeispiel sind die Magnete 51 auf dem Steuerelement 46 ringförmig angeordnet. Grundsätzlich Gleiches gilt für die Magnete 52 am stirnseitigen Ende 45 des Walzenkörpers 47.

Die Magnete 51 befinden sich fluchtend in einer ringförmigen Stirnfläche 53 des Steuerelementes 46, das gemäß Ausführungsbeispiel mit einer Bohrung 54 (Fig. 4) auf einem ringförmigen Endstück 55 des Walzenkörpers 47 (Fig. 1) drehbar gelagert ist. Die Magnete 52 befinden sich ebenfalls in einer ringförmigen Stirnfläche 56 am freien Ende 45 des Walzenkörpers 47 derart, dass sie auf demselben Radius liegen wie die Magnete 51 des Steuerelementes 46.

Die Anzahl und Lage der Magnete 51 bzw. 52 ist derart gewählt, dass die erwünschten Einstellpositionen erzielbar sind. Dazu können die Magnete 51 und 52 entweder mit entgegengesetzten Polen gemäß Figur 6 unmittelbar in den Einstellpositionen einander gegenüberliegen oder sie können auch mit entgegengesetzten Polen einander gegenüberliegen bzw. relativ zueinander versetzt sein, wie dies in Fig. 7 dargestellt ist.

Liegen die Magnete 51 und 52 mit entgegengesetzten Polen (Fig. 6) einander gegenüber, so ziehen die Magnete sich gegenseitig und auch die sie tragenden Teile 46 bzw. 47 an. Ein Verstellen der Teile 46 und 47 relativ zueinander ist daher mit einem gewissen Kraftaufwand verbunden. Liegen die Magnete 51 und 52 jedoch mit entgegengesetzten Polen gemäß Fig. 7 einander gegenüber bzw. in ihren jeweiligen Stirnflächen 53 bzw. 56, so stoßen sie sich voneinander ab mit der Folge, dass das Steuerelement 46 relativ leicht zu dem Walzenkörper 47 verstellbar ist, insbesondere wenn die Magnete 51 und 52 zusätzlich in den jeweiligen Einstell- und Rastpositionen zueinander versetzt sind (Fig. 7). Das Steuerelement 46 springt dann von Einstellposition zu Einstellposition und ist in jeder dieser Positionen sicher fixiert.

Gemäß der Darstellung in Fig. 5 sind die Sauglochreihen 33 und 33b mit Unterdruck beaufschlagt. Außerhalb des Briefumschlagzuschnittes 2 befindliche Saugöffnungen 35 sind jeweils mit einem Klebestreifen 57 abgedeckt, damit Falschluft dort nicht angesaugt wird.

Fig. 1 zeigt schließlich noch eine Halteeinrichtung 61 für das Steuerventil 38, damit es seine Lage im Maschinengestell 43 nicht verändern kann.

Ferner geht aus Fig. 1 die Lage der Saugluftstrecke 41 hervor, die an der Übergabestelle der Zuführwalze 22 beginnt und kurz vor der Abgabestelle an die zweite Vorbruchwalze 25 endet.

Das Steuerelemente 46 ist gemäß Ausführungsbeispiel ringförmig und bildet zusammen den an ihm fluchtend angeordneten Magneten 51 und mit den auf demselben Radius stirnseitig in dem Walzenkörper 47 angeordneten Magneten 52 eine Verstell- und Rasteinrichtung 62. Die Magnete 51 und 52 sind zweckmäßigerweise Dauermagnete.

Die Magnete 51 bzw. 52 bilden jeweils eine Gruppe in dem Steuerelement 46 bzw. stirnseitig in dem Walzenkörper 47 der Quervorbruchwalze 23 bzw. 25. Eine der beiden Gruppen kann auch aus nur zwei oder gegebenenfalls auch aus einem einzigen Magnet bestehen.

Die Erfindung ist schließlich nicht auf die Verwendung in einer Vorbruchstation einer Briefumschlagmaschine beschränkt. Sie kann auch in anderem Zusammenhang verwendet werden, wenn es darum geht, eine Halteeinrichtung für ein Werkstück und/oder ein Werkzeug relativ zu einem Werkzeugträger in auswählbaren Positionen einzustellen und in der jeweils ausgewählten Position zu fixieren.

## Patentansprüche

1. Vorrichtung zum Verstellen und Fixieren eines Bauteils (46) mittels eines Kranzes von Magneten (51, 52) gegenüber einer für den Transport von flexiblen Werkstücken (2, 102) mit wechselnden Formaten vorgesehene rotierende Walze (23, 25), insbesondere Quervorbruchwalze (23, 25) für Briefumschlagzuschnitte (2, 102), die eine Halteeinrichtung für die Werkstücke (2, 102) mit axialen Saugreihen (33) von in der Walzenumfangsfläche (34) mündenden Saugöffnungen (35) aufweist, die über einen Kranz axialer Walzenkanäle (36) und ein drehfestes, stirnseitig am Walzenkörper (47) anschließendes Steuerventil (38) an eine Saugluftleitung (39) bzw. an eine unter Atmosphärendruck stehende Kammer (50)angeschlossen sind, **dadurch gekennzeichnet, dass** als verstellbares Bauteil ein zwischen dem Steuerventil (38) und dem Walzenkörper (47) angeordnetes und an diesem fixierbares Steuerelement (46) vorgesehen ist, das mindestens eine Durchtrittsbohrung (48, 49) zum Verbinden ausgewählter Saugreihen (33) mit dem Steuerventil (38) bei Absperrung der anderen Saugreihen (33) aufweist, wobei am Steuerelement (46) und am Walzenkörper (47) jeweils ein Kranz von Magneten (51 bzw. 52) vorgesehen ist, die jeweils mit gleichem Achsabstand angeordnet und zusammenwirkend einander zugewandt sind.

2. Vorrichtung nach Anspruch 1, **dadurch gekennzeichnet, dass** die Magnete (51, 52) Dauermagnete sind.

3. Vorrichtung nach Anspruch 1 oder 2, **dadurch gekennzeichnet, dass** die Magnete (51, 52) einerseits und die Walzenkanäle (36) andererseits auf unterschiedlichen Radien angeordnet sind.

4. Vorrichtung nach einem der Ansprüche 1 bis 3, **dadurch gekennzeichnet, dass** die Magnete (51, 52) am Steuerelement (46) und am Walzenkörper (47) mit gleichen Polen einander zugewandt sind.

5. Vorrichtung nach einem der Ansprüche 1 bis 3, **dadurch gekennzeichnet, dass** die Magnete (51, 52) am Steuerelement (46) und am Walzenkörper (47) mit ungleichen Polen einander zugewandt sind.

6. Vorrichtung nach einem der Ansprüche 1 bis 5, **dadurch gekennzeichnet, dass** ein Kranz von Magneten (51) weniger Magnete (51) als der andere Kranz von Magneten (52) aufweist.

7. Vorrichtung nach Anspruch 6, **dadurch gekennzeichnet, dass** der Kranz mit geringerer Zahl von Magneten (51) mindestens einen einzigen Magneten (51) aufweist.

## Claims

1. Device for adjusting and affixing a component (46) by way of a ring of magnets (51, 52) vis à vis a rotating cylinder (23, 25) provided for the conveyance of flexible workpieces (2, 102) with alternating formats and in particular a creasing cylinder (23, 25) for envelope blanks (2, 102) which exhibits a holder for the workpieces (2, 102) incorporating axial rows of suction means (33) terminating at the suction ports (35) on the cylinder's circumferential surface (34), which are connected, by means of a ring of axial channels inside the cylinder (36) and a rotation-resistant control valve (38) attached at the end of the cylinder body (47), to a vacuum line (39) or to a chamber (50) at atmospheric pressure,
**characterized by**
a control element (46) located between the control valve (38) and the cylinder body (47) and attachable to the same being provided as an adjustable component which exhibits at least one through bore (48, 49) to connect selected suction rows (33) with the control valve (38) while blocking the other suction rows (33), wherein rings of magnets (51 and/or 52) are provided at the control element (46) and at the cylinder body (47), arranged in each case at the same axial distance and facing one another to act jointly.

2. Device in accordance with Claim 1,
**characterized by**
the magnets (51, 52) being permanent magnets.

3. Device in accordance with Claim 1 or 2,
**characterized by**
the magnets (51, 52) on the one hand and the cylinder channels (36) on the other hand being situated at different radii.

4. Device in accordance with one of Claims 1 to 3,
**characterized by**
the magnets (51, 52) at the control element (46) and at the cylinder body (47) being arranged with like poles facing.

5. Device in accordance with one of Claims 1 to 3,
**characterized by**
the magnets (51, 52) at the control element (46) and at the cylinder body (47) being arranged with unlike poles facing.

6. Device in accordance with one of Claims 1 to 5,
**characterized by**
one ring of magnets (51) exhibiting fewer magnets (51) than the other ring of magnets (52).

7. Device in accordance with Claim 6,
**characterized by**
the ring with the smaller number of magnets (51) exhibiting at least one magnet (51).

## Revendications

1. Equipement destiné au déplacement et à la fixation d'un composant (46) au moyen d'une couronne d'aimants (51, 52) en face d'un rouleau rotatif (23, 25), notamment d'un rouleau de traçage transversal (23, 25) pour la découpe d'enveloppes (2, 102), prévu pour le transport de pièces d'usinage flexibles (2, 102) aux formats variables, qui présente un dispositif de retenue pour les pièces d'usinage (2, 102) avec des rangées d'aspiration axiales (33) constituées d'orifices aspirants (35) débouchant sur la surface circonférentielle du rouleau (34), qui est raccordé à une conduite d'air aspiré (39) ou une chambre sous pression atmosphérique (50) via une couronne de canaux de rouleau axiaux (36) et une soupape de contrôle (38) rigide reliée à la face avant du corps de rouleau (47),
**caractérisé par le fait**
**qu'**un élément de commande (46), servant de composant déplaçable, est prévu, disposé entre la soupape de contrôle (38) et le corps de rouleau (47) et fixé à celui-ci, présentant au moins un alésage de passage (48, 49) destiné à relier des rangées d'aspiration choisies (33) avec la soupape de contrôle (38) lors de la fermeture des autres rangées d'aspiration (33), une couronne d'aimants (51 et 52), qui sont disposés dans le même écart axial et orientés les uns aux autres de manière concourante, étant prévue tant sur l'élément de commande (46) que sur le corps de rouleau (47).

2. Equipement d'après la revendication 1,
**caractérisé par le fait**
**que** les aimants (51, 52) sont des aimants permanents.

3. Equipement d'après la revendication 1 ou 2,
**caractérisé par le fait**
**que** les aimants (51, 52) d'une part et les canaux de rouleau (36) d'autre part sont disposés sur différents rayons.

4. Equipement d'après l'une des revendications 1 à 3,
**caractérisé par le fait**
**que** les aimants (51, 52) de l'élément de commande (46) et du corps de rouleau (47) se font face avec des pôles identiques.

5. Equipement d'après l'une des revendications 1 à 3,
**caractérisé par le fait**
**que** les aimants (51, 52) de l'élément de commande (46) et du corps de rouleau (47) se font face avec des pôles différents.

6. Equipement d'après l'une des revendications 1 à 5,
**caractérisé par le fait**
**qu'**une couronne d'aimants (51) présente moins d'aimants (51) que l'autre couronne d'aimants (52).

7. Equipement d'après la revendication 6,
**caractérisé par le fait**
**que** la couronne ayant moins d'aimants (51) présente au moins un aimant (51).
